# EUROPÄISCHE PATENTSCHRIFT

(11) **EP 1 767 696 B1**
(45) Veröffentlichungstag und Bekanntmachung des Hinweises auf die Patenterteilung: **01.04.2009**
(21) Anmeldenummer: 05020567.3
(22) Anmeldetag: 21.09.2005
(51) Int. Cl.: E01B 3/28

(54) **Eisenbahnschwelle**
Railway sleeper
Traverse pour des chemins de fer

(43) Veröffentlichungstag der Anmeldung: 28.03.2007
(73) Patentinhaber: Creabeton Matériaux AG/SA, 3250 Lyss (CH)
(72) Erfinder: Kiefer, Bruno, 2557 Studen (CH); Hengelmann, Anabel, 3011 Bern (CH); Sporbeck, Frank, 2504 Biel (CH)
(74) Vertreter: Ofner, Clemens

(56) Entgegenhaltungen:
- EP-A- 1 186 709

## Beschreibung

Die Erfindung betrifft eine Eisenbahnschwelle aus Beton, bestehend aus einem länglichen Schwellenkörper, der zwei voneinander entfernte Kopfteile mit jeweils einem rechteckigen Grundriss und einem Befestigungsbereich für Schienen und einen die Kopfteile miteinander verbindenden Verbindungsteil aufweist, welcher aus zwei an die Kopfteile angrenzenden, sich im Grundriss verjüngenden Übergangsbereichen und einem die Übergangsbereiche miteinander verbindenden Mittelteil besteht.

Es ist bekannt, dass bei Eisenbahngeleisen mit klassischem Schotterbett zeitabhängige Veränderungen, insbesondere Verschlechterungen der Gleislage unvermeidbar sind. Deren Grössenordnung hängt dabei von einer Vielzahl Faktoren ab, wie zum Beispiel Verkehrsbelastung, Homogenität und Stabilität des Untergrundes, Geschwindigkeit, Linienführung usw. Wesentliche Komponenten, nämlich das Setzungs- bzw. Deformationsverhalten des Schotterbettes sowie die Abriebmechanismen innerhalb des Schotterbettes werden wesentlich beeinflusst durch die spezifischen Kontaktspannungen auf der Unterseite der Schwelle, die charakteristischen Verhaltensweisen der Schwellenform und des Schwellenwerkstoffs wie Beton, Holz oder Stahl, das Niveau der dynamischen Beanspruchungen aus der Interaktion Fahrzeug / Gleis respektive Kontaktfläche Rad / Schiene sowie Diskontinuitäten in der Trag- und Deformationsfähigkeit (Bettungsmodul) des Untergrundes. Es ist ein besonderer Vorteil des klassischen Schotterbetts, dass diese Veränderungen der Gleislage relativ einfach durch Stopfvorgänge korrigierbar und auf einem gewünschten Qualitätsniveau haltbar sind. Sollen aber diese Stopfvorgänge mit standardisierten Maschinen durchgeführt werden, können die Geometrie, die Abmessungen und die Abstände der Schwellen nicht beliebig verändert werden. Sobald nämlich zwischen den Schwellen nicht ausreichend Platz vorhanden ist, müssen für die Stopfvorgänge zwischen den Schwellen speziell angepasste Maschinen eingesetzt werden oder es muss auf eine Stopfmethode ausgewichen werden, bei der die Stopfwerkzeuge ausserhalb der Stirnseiten der Schwellen in den Schotter eintauchen und sich dann in Richtung zu den Schienen hin bewegen. Eine Schwelle entsprechend dem Oberbegriff des Anspruch 1 ist aus DE 299 12 769 U bekannt.

Die heutige Stopftechnologie mit den genannten standardisierten Maschinen geht davon aus, dass zwischen den Schwellen ein freier Raum von ca. 30 Zentimeter für die Stopfpickel verfügbar sein muss. Sofern der Stützpunktabstand der Schienenbefestigungen mit ca. 60 Zentimeter als das heute übliche Optimum bzw. Kompromiss aus Sicht der Schienen- und Oberbaubeanspruchung betrachtet wird, bleiben für die Schwellenbreite - auch im Hinblick auf die Logistik der Schwellentransporte - lediglich ca. 30 Zentimeter als Höchstmass zur Verfiigung. Die Schwellenbreite wird auch im Merkblatt 713 der "International Union of Railways" (UIC) explizit auf 30 Zentimeter eingeschränkt. Die Schwellenlänge beeinflusst zusammen mit den Schotterbettflanken massgeblich die erforderliche Kronenbreite des Gleiskörpers und stösst bereits mit der im oben genannten Merkblatt zum Standard erklärten Länge der Schwelle von 2,5 bis 2,6 Meter, insbesondere auf bestehenden Anlagen, auf natürliche Grenzen.

Das anlässlich eines Vortrags mit dem Titel "Die Entwicklung des Breitschwellen-Gleises", gehalten an der VDEI-Veranstaltung vom 15. Juni 2000 in Frankfurt bekannt gewordene Geleise ist ein typisches Beispiel, bei dem die genannten, heute üblichen Stopfmethoden nicht angewandt werden können. Viel mehr muss bei einem solchen Geleise, bei dem die Schwellen voneinander nur 3 Zentimeter Abstand haben, die Bewegung der Stopfwerkzeuge rechtwinklig zu den Schienen von den Stirnflächen der Schwellen her erfolgen.

Es liegt auf der Hand und ist auch den Unterlagen zum oben genannten Vortrag zu entnehmen, dass auf Grund der zahlreichen Einflussfaktoren bei der Optimierung von Schottergeleisen und deren Schwellen rein rechnerische Methoden nicht zum Ziel führen. Viel mehr sind dazu zahlreiche Versuchsreihen notwendig.

In der Deutschen Gebrauchsmuster-Anmeldung 1721258 wird eine Betonschwelle mit zwei kreisrunden Auflageplatten an den Schwellenenden vorgeschlagen, wodurch mit einem Minimum an Auflagefläche ein Maximum an Tragfähigkeit erreicht werden könne. Derartige Schwellen sind aber aufwändig in der Herstellung.

Die Deutsche Gebrauchsmuster-Anmeldung 1746058 offenbart eine Betonschwelle, deren Grundfläche aus einer kurzen Mittelfläche mit geraden oder konkav gebogenen Längsseiten und zwei an diese anschliessenden, trapezförmigen Flächen besteht. Die Reduktion der erwähnten Kontaktspannungen ist aber bei dieser Schwelle nur geringfügig.

Im Schweizer Patent CH 38434 wird vorgeschlagen, die Auflagefläche der Schwelle zu vergrössem, indem der Querschnitt der Schwelle trapezförmig gestaltet wird. Diese Massnahme hat sich aber in der Praxis nicht bewährt, unter anderem darum, weil die durch die geneigten Seitenflächen entstehenden scharfen Kanten an der Auflagefläche beim Stopfen beschädigt werden, was wiederum den Widerstand der Schwelle gegen Lageänderungen im Schotterbett negativ beeinflusst.

Das Dokument EP 1 186 709 A2 betrifft eine Schwelle für so genannte feste Fahrbahnen, bei denen die Schwellen auf einem betonierten Untergrund ohne Zwischenlage von Schotter gelagert werden. Bei festen Fahrbahnen treten die oben diskutierten Probleme nicht auf. Die Erfindung löst das Problem, eine so genannte Sohle aus einem elastomeren Material an der Schwelle zu befestigen.

Das deutsche Gebrauchsmuster DE 299 12 769 U1 betrifft eine Monoblockschwelle aus Stahlbeton. Das durch die Erfindung gelöste Problem besteht darin, einen Stützblock für eine Stromschiene an der Schwelle zu befestigen.

Ausgehend von diesem Stand der Technik liegt der Erfindung die Aufgabe zu Grunde, eine Eisenbahnschwelle vorzuschlagen, die bezüglich Schotterbelastung sowie vertikaler und horizontaler Lagestabilität im Schotter ein günstigeres Verhalten zeigt als die bekannten Schwellen.

Diese Aufgabe wird erfindungsgemäss dadurch gelöst, dass die Breite des Kopfteils 15 bis 16 Prozent der Länge des Schwellenkörpers beträgt und die Länge des Kopfteils 24 bis 26 Prozent der Länge des Schwellenkörpers beträgt.

Mit diesen Proportionen hat die erfindungsgemässe Eisenbahnschwelle in überraschender Weise sehr vorteilhafte Eigenschaften hinsichtlich ihrer Lagestabilität im Schotterbett. Unter Umständen kann durch die erfindungsgemässen Massnahmen sogar die Stärke des Schotterbetts gegenüber der herkömmlichen Schotterbettstärke reduziert werden, woraus eine Reduktion der Gesamthöhe des Oberbaus resultiert, was insbesondere in Tunnelstrecken sehr vorteilhaft ist.

Gemäss einer Ausführungsart beträgt die Höhe der Kopfteile 35 bis 45 Prozent der Breite der Kopfteile. Da Schwellen mit solchen Proportionen wesentlich weniger hoch sind als aus dem Stand der Technik bekannte Schwellen, lassen sich damit Geleise mit einer zusätzlich verringerten Gesamthöhe des Oberbaus realisieren. Zudem führt diese Massnahme zu einem günstigen Verhältnis zwischen Materialbedarf und Festigkeit.

Bevorzugt hat der Mittelteil einen rechteckigen Grundriss, wodurch die Form für die Herstellung der Schwelle einfach anzufertigen ist.

Wenn nach weiteren Ausführungsarten die Breite des Mittelteils 76 bis 82 Prozent der Breite der Kopfteile beträgt und/oder die Länge des Mittelteils 12 bis 18 Prozent der Länge des Schwellenkörpers beträgt, ergibt sich bei den sich verjüngenden Übergangsbereichen ein Neigungswinkel, der sich günstig auf den Widerstand gegen Verschiebungen der Schwelle im Schotterbett in Richtung ihrer Längsachse auswirkt.

Eine weitere Ausführungsart der Erfindung zeichnet sich dadurch aus, dass die Höhe des Mittelteils 40 bis 47 Prozent der Breite des Mittelteils beträgt. Dies ergibt ein günstiges Verhältnis zwischen Materialbedarf und Festigkeit.

Gemäss einer anderen Ausführungsart weist der Befestigungsbereich eine Auflagefläche für die Schiene auf, die über die obere Fläche des Kopfteils hervor steht. Dadurch kann die Auflagefläche geneigt ausgebildet werden, ohne dass die ganze obere Fläche des Kopfteils geneigt angeordnet werden muss.

Bevorzugt liegen die unteren Flächen der Kopfteile, der Übergangsbereiche und des Mittelteils in einer gemeinsamen Ebene. Diese Ausführungsart ist besonders günstig hinsichtlich einer einfachen Herstellung und Lagerung, aber überraschenderweise auch hinsichtlich der Lagestabilität der Schwelle im Schotterbett.

Die Erfindung wird im nachfolgenden anhand der in den Zeichnungen dargestellten Ausführungsbeispiele näher erläutert.

### Es zeigen:

- Fig. 1: einen Grundriss der Eisenbahnschwelle;
- Fig. 2: einen Seitenriss der Eisenbahnschwelle gemäss Fig. 1 entsprechend dem Pfeil II in Fig. 1;
- Fig. 3: einen Querschnitt durch den Kopfteil entlang der Linie III - III in Fig. 2 in einem gegenüber den Figuren 1 und 2 vergrösserten Massstab;
- Fig. 4: einen Querschnitt durch den Mittelteil entlang der Linie IV - IV in Fig. 2 in einem gegenüber den Figuren 1 und 2 vergrösserten Massstab.

Einführend sei festgehalten, dass die in der Beschreibung gewählten Lageangaben, wie z.B. oben, unten, seitlich usw. auf die Eisenbahnschwelle in ihrer Gebrauchslage bezogen sind. Das Ausführungsbeispiel zeigt mögliche Ausführungsvarianten der Eisenbahnschwelle, wobei an dieser Stelle bemerkt sei, dass die Erfindung nicht auf die speziell dargestellte Ausführungsvariante derselben eingeschränkt ist, sondern vielmehr auch diverse Kombinationen der einzelnen Merkmale untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst. Der Ordnung halber sei abschliessend darauf hingewiesen, dass zum besseren Verständnis des Auf baus der Eisenbahnschwelle diese bzw. deren Bestandteile teilweise unmassstäblich und/oder vergrössert und/oder verkleinert dargestellt wurden.

Fig. 1 zeigt in einem Grundriss ein Ausführungsbeispiel der erfindungsgemässen Schwelle. Diese besteht aus einem Schwellenkörper 1, der zwei Kopfteile 2, aufweist, die durch einen Verbindungsteil 5 miteinander verbunden sind. Der Verbindungsteil besteht aus zwei Übergangsbereichen 6 mit trapezförmiger Grundfläche und einem quaderförmigen Mittelteil 7. Jeder Kopfteil 2 enthält auf seiner oberen Seite einen Befestigungsbereich 3, der zwecks Befestigung der Schienen eine Auflagefläche 4 und zwei im Kopfteil 2 eingelassene Dübel 8 aufweist. Die Auflageflächen sind nach innen im Verhältnis 1:40 geneigt.

In einem ersten Ausführungsbeispiel beträgt die Gesamtlänge A des Schwellenkörpers 1 2,6 Meter und ist für eine Spurweite von 1435 Millimeter bestimmt. Mit Spurweite ist die lichte Weite zwischen den Schienenköpfen gemeint. Die Breite B der Kopfteile 2 beträgt in diesem Beispiel 400 Millimeter, gemessen in der Ebene der unteren Flanke und deren Länge C 650 Millimeter. Es hat sich gezeigt, dass es günstig ist, wenn die Stelle, an welcher der Übergangsbereich 6 beginnt, innerhalb der inneren Fläche des Schienenkopfs liegt, die sich im hier beschriebenen Beispiel in einem Abstand von 582,5 Millimeter von der Stirnseite 9 des Kopfteils 2 befindet. Die Länge D des Mittelteils 7 beträgt in diesem Beispiel 400 Millimeter, so dass sich für die Länge des Grundrisses der Übergangsbereiche 6 jeweils 450 Millimeter ergibt. Aus diesen Verhältnissen ergibt sich für die Winkel der Übergangsbereiche 6 ein Betrag von 5 Altgrad. Schliesslich hat der Mittelteil 7 an seiner unteren Fläche eine Breite E von 320 Millimeter.

Fig. 2 zeigt die Schwelle gemäss Fig. 1 in einem Seitenriss, gesehen in Richtung des Pfeils II in Fig. 1. In diesem Seitenriss werden die Höhenverhältnisse der Schwelle deutlich. Die Kopfteile 2 weisen eine Höhe G von 170 Millimeter auf, wogegen der Mittelteil 7 nur eine Höhe H von 145 Millimeter hat. Bei den meisten der bekannten Schwellen beträgt die Höhe der Kopfteile mehr als 200 Millimeter. Die Länge F der oberen Fläche der Kopfteile 2 beträgt im Beispiel 805 Millimeter. Ferner wird aus Fig. 2 deutlich, dass die Auflageflächen 4 über die obere Fläche der Kopfteile 2 hervorstehen.

Fig. 3 zeigt einen Querschnitt durch den Kopfteil 2 entlang der Linie III - III in Fig. 2 und Fig. 4 einen Querschnitt durch den Mittelteil 7 entlang der Linie IV - IV in Fig. 2. An dieser Stelle ist zu bemerken, dass der Schwellenkörper selbstverständlich eine Armierung aufweist, die aber im dargestellten Beispiel nicht eingezeichnet ist, weil sie nicht erfindungswesentlich ist. Das Mass I in Fig. 3 und das Mass K in Fig. 4 beträgt beim beschriebenen Beispiel jeweils 10 Millimeter, was einem Anzugswinkel zwischen 3 und 4 Altgrad entspricht, der zur Entformung der Schwelle bei der Herstellung erforderlich ist. Wie eingangs im Zusammenhang mit dem Patent CH38434 erwähnt, wirkten sich stark geneigte Seitenflanken der Schwelle auf deren Verhalten im Schotterbett ungünstig aus. Wie die Figuren zeigen, ist am Rande der oberen Fläche der Schwelle umlaufend eine Anfasung 10 angeordnet, deren Abmessungen im Beispiel etwa 10 Millimeter mal 45 Altgrad betragen. Zudem sind auch angrenzend an die Stirnflächen 9 Anfasungen vorhanden.

Ein weiteres Ausführungsbeispiel der erfindungsgemässen Eisenbahnschwelle unterscheidet sich vom vorangehend beschriebenen Beispiel nur dadurch, dass die Breite B der Kopfteile 2 450 Millimeter und die Breite E des Mittelteils 7 350 Millimeter beträgt.

In einem Beispiel eines mit erfindungsgemässen Schwellen ausgestatteten Geleises haben die Kopfteile 2 der Schwellenkörper 1 eine Breite B von 450 Millimeter und die Schwellen haben voneinander einen Abstand von 600 Millimeter, gemessen der Längsachse einer Schwelle zur Längsachse der nächsten Schwelle.

In einem weiteren Beispiel eines mit erfindungsgemässen Schwellen ausgestatteten Geleises haben die Kopfteile 2 der Schwellenkörper 1 ebenfalls eine Breite B von 450 Millimeter und die Schwellen haben voneinander einen Abstand von 650 Millimeter.

In einem dritten, besonders bevorzugten Beispiel eines mit erfindungsgemässen Schwellen ausgestatteten Geleises haben die Kopfteile 2 der Schwellenkörper 1 eine Breite B von 400 Millimeter und die Schwellen haben voneinander einen Abstand von 600 Millimeter. Es hat sich gezeigt, dass solche Geleise mit Stopfmaschinen unterhalten werden können, wie sie für herkömmliche Geleise mit 300 Millimeter breiten Schwellen und einem Schwellenabstand von 600 Millimeter verwendet werden, wobei allenfalls geringfügige Anpassungen der Stopfwerkzeuge vorzunehmen sind.
- 1: Schwellenkörper
- 2: Kopfteil
- 3: Befestigungsbereich
- 4: Auflagefläche
- 5: Verbindungsteil

- 6: Übergangsbereich
- 7: Mittelteil
- 8: Dübel
- 9: Stirnseite
- 10: Anfasung

- A: Länge des Schwellenkörpers
- B: Breite des Kopfteils
- C: Länge des Kopfteils
- D: Länge des Mittelteils
- E: Breite des Mittelteils

- F: Länge der Kopfteil-Deckfläche
- G: Höhe des Kopfteils
- H: Höhe des Mittelteils
- I: Differenz beim Kopfteil
- K: Differenz beim Mittelteil

## Patentansprüche

1. Eisenbahnschwelle aus Beton, bestehend aus einem länglichen Schwellenkörper (1), der zwei voneinander entfernte Kopfteile (2) mit jeweils einem rechteckigen Grundriss und einem Befestigungsbereich (3) für Schienen und einen die Kopfteile (2) miteinander verbindenden Verbindungsteil (5) aufweist, welcher aus zwei an die Kopfteile (2) angrenzenden, sich im Grundriss verjüngenden Übergangsbereichen (6) und einem die Übergangsbereiche (6) miteinander verbindenden Mittelteil (7) besteht, **dadurch gekennzeichnet, dass** die Breite (B) des Kopfteils (2) 15 bis 16 Prozent der Länge (A) des Schwellenkörpers (1) beträgt und dass die Länge (C) des Kopfteils 24 bis 26 Prozent der Länge (A) des Schwellenkörpers beträgt.

2. Eisenbahnschwelle nach einem der vorangehenden Ansprüche, **dadurch gekennzeichnet, dass** die Höhe (G) der Kopfteile (2) 35 bis 45 Prozent der Breite (B) der Kopfteile (2) beträgt.

3. Eisenbahnschwelle nach einem der vorangehenden Ansprüche, **dadurch gekennzeichnet, dass** der Mittelteil (7) einen rechteckigen Grundriss hat.

4. Eisenbahnschwelle nach einem der vorangehenden Ansprüche, **dadurch gekennzeichnet, dass** die Breite (E) des Mittelteils (7) 76 bis 82 Prozent der Breite der Kopfteile beträgt.

5. Eisenbahnschwelle nach einem der vorangehenden Ansprüche, **dadurch gekennzeichnet, dass** die Länge (D) des Mittelteils 12 bis 18 Prozent der Länge (A) des Schwellenkörpers (1) beträgt.

6. Eisenbahnschwelle nach einem der vorangehenden Ansprüche, **dadurch gekennzeichnet, dass** die Höhe (H) des Mittelteils (7) 40 bis 47 Prozent der Breite (E) des Mittelteils (7) beträgt.

7. Eisenbahnschwelle nach einem der vorangehenden Ansprüche, **dadurch gekennzeichnet, dass** der Befestigungsbereich (3) eine Auflagefläche (4) für die Schiene aufweist, die über die obere Fläche des Kopfteils (2) hervor steht.

8. Eisenbahnschwelle nach einem der vorangehenden Ansprüche, **dadurch gekennzeichnet, dass** die unteren Flächen der Kopfteile (2), der Übergangsbereiche (6) und des Mittelteils (7) in einer gemeinsamen Ebene liegen.

## Claims

1. Railway sleeper made from concrete, comprising an elongate sleeper body (1) which has two head parts (2) spaced at a distance apart from one another, each with a rectangular contour and a mounting region (3) for rails and, connecting the two head parts (2) to one another, a connecting part (5) comprising two transition regions (6) with a tapering contour adjoining the head parts (2) and a middle part (7) connecting the transition regions (6) to one another, **characterised in that** the width (B) of the heard part (2) is 1 5 to 16 percent of the length (A) of the sleeper body (1) and the length (C) of the head part is 24 to 26 percent of the length (A) of the sleeper body.

2. Railway sleeper as claimed in claim 1, **characterised in that** the height (G) of the head parts (2) is 35 to 45 percent of the width (B) of the head parts (2).

3. Railway sleeper as claimed in one of the preceding claims, **characterised in that** the middle part (7) has a rectangular contour.

4. Railway sleeper as claimed in one of the preceding claims, **characterised in that** the width (E) of the middle part (7) is 76 to 82 percent of the width of the head parts.

5. Railway sleeper as claimed in one of the preceding claims, **characterised in that** the length (D) of the middle part is 12 to 18 percent of the length (A) of the sleeper body (1).

6. Railway sleeper as claimed in one of the preceding claims, **characterised in that** the height (H) of the middle part (7) is 40 to 47 percent of the width (E) of the middle part (7).

7. Railway sleeper as claimed in one of the preceding claims, **characterised in that** the mounting region (3) has a bed surface (4) for the rail which stands proud of the top face of the head part (2).

8. Railway sleeper as claimed in one of the preceding claims, **characterised in that** the bottom faces of the head parts (2), transition regions (6) and middle part (7) lie in a common plane.

## Revendications

1. Traverse pour chemin de fer en béton, constituée d'un corps de traverse oblong (1) qui présente deux parties de tête (2) éloignées l'une de l'autre avec respectivement un plan rectangulaire et une zone de fixation (3) pour des rails et une partie de liaison (5) reliant entre elles les parties de tête (2), qui est constituée de deux zones de transition (6) avoisinant les parties de tête (2), retrécissant quant au plan et une partie médiane (7) reliant les zones de transition (6) l'une à l'autre, **caractérisée en ce que** la largeur (B) de la partie de tête (2) représente 15 à 16 pour cent de la longueur (A) du corps de traverse (1), et **en ce que** la longueur (C) de la partie de tête représente 24 à 26 pour cent de la longueur (A) du corps de traverse.

2. Traverse pour chemin de fer selon la revendication 1, **caractérisée en ce que** la hauteur (G) des parties de tête (2) représente 35 à 45 pour cent de la largeur (B) des parties de tête (2).

3. Traverse pour chemin de fer selon l'une des revendications précédentes, **caractérisée en ce que** la partie médiane (7) possède un plan rectangulaire.

4. Traverse pour chemin de fer selon l'une des revendications précédentes, **caractérisée en ce que** la largeur (E) de la partie médiane (7) représente 76 à 82 pour cent de la largeur des parties de tête.

5. Traverse pour chemin de fer selon l'une des revendications précédentes, **caractérisée en ce que** la longueur (D) de la partie médiane représente 12 à 18 pour cent de la longueur (A) du corps de traverse (1).

6. Traverse pour chemin de fer selon l'une des revendications précédentes, **caractérisées en ce que** la hauteur (H) de la partie médiane (7) représente 40 à 47 pour cent de la largeur (E) de la partie médiane (7).

7. Traverse pour chemin de fer selon l'une des revendications précédentes, **caractérisée en ce que** la zone de fixation (3) présente une face d'application (4) pour le rail qui fait saillie sur la face supérieure de la partie de tête (2).

8. Traverse pour chemin de fer selon l'une des revendications précédentes, **caractérisée en ce que** les faces inférieures des parties de tête (2), des zones de transition (6) et de la partie médiane (7) se situent dans un plan commun.
